# EUROPÄISCHE PATENTANMELDUNG

(11) **EP 0 024 591 A1**
(43) Veröffentlichungstag der Anmeldung: **11.03.1981**
(21) Anmeldenummer: 80104635.0
(22) Anmeldetag: 06.08.1980
(51) Int. Cl.: H01J 23/32

(54) **Lauffeldröhre, insbesondere Hochleistungswanderfeldröhre**

(30) Priorität: 27.08.1979 DE 2934556
(71) Anmelder: SIEMENS AKTIENGESELLSCHAFT, 80333 München (DE)
(72) Erfinder: Gross, Franz, Dr., D-7850 Lörrach (DE)

(57) **Zusammenfassung**

Zur breitbandig reflexionsarmen Energieein- bzw. -aus-kopplung bei einer aus gekoppelten Hohlräumen bestehender Leitung wird vorgeschlagen, in der Breitseite des senkrecht auf die Verzögerungsleitung (2) zulaufenden Rechteck-Hohlleiters (1) in Höhe der Längsachse der Leitung ein hohlzylindrisches Anpaßelement (4) vorzusehen, das von der Hohlleiterinnenwand um ein Maß h einstellbar zurückgezogen ist.

## Beschreibung

Die Erfindung betrifft eine Lauffeldröhre, insbesondere Hochleistungswaenfeldröhre, mit einem räumlich periodischen Permanentmagnetsystem zur gebündelten Führung eines Elektronenstrahls und einer davon umgebenen Verzögerungsleitung, die aus hintereinanderliegenden Leitungszellen besteht, welche durch jeweils eine Elektronenstrahldurchtrittsöffnung und mindestens eine sich im wesentlichen in Umfangsrichtung erstreckende Koppelöffnung aufweisende Querwände getrennt sind, und zumindest an einer ihrer beiden Stirnseiten mit einem steglosen, im wesentlichen rechtwinklig von der Leitungsachse wegführenden Rechteck-Hohlleiter verkoppelt ist, dessen Breitseite senkrecht zur Längsachse der Verzögerungsleitung verläuft und dessen Schmalseite sich zur Verzögerungsleitung hin auf etwa den Abstand benachbarter Querwände stetig verjüngt.

Eine derartige Lauffeldröhre ist aus der DE-PS 25 25 598 bekannt. Zur breitbandigen Energieeinkopplung ist bei dieser Lauffeldröhre vorgesehen, daß sich die Breitseite des Rechteck-Hohlleiters zur Verzögerungsleitung hin vor der Leitungsachse unter Bildung einer aus zwei Blenden-Vorsprüngen bestehenden Blende abschnittsweise verengt. Diese Ausführungsform hat jedoch den Nachteil, daß die Blenden-Vorsprünge in den Rechteck-Hohlleiter eingefräst sind und eine meist notwendige nachträgliche Korrektur der Blendeneinstellung nicht möglich ist.

Der vorliegenden Erfindung liegt die Aufgabe zugrunde, diesen Nachteil zu vermeiden und eine Lauffeldröhre zu schaffen, deren Energieein- bzw. -auskopplung bei wesentlich einfacherer Herstellung nachträglicheKorrekturen der optimalen Anpassungseinstellung ermöglicht. Zur Lösung dieser Aufgabe wird bei einer Lauffeldröhre der eingangs genannten Art erfindungsgemäß vorgeschlagen, daß im Boden des Rechteck-Hohlleiters im Abstand S von der Längsachse der Verzögerungsleitung ein Kurzschlußschieber angeordnet ist, und daß in Höhe der Längsachse der Verzögerungsleitung in der der Verzögerungsleitung gegenüberliegenden Breitseite des Rechteck-Hohlleiters ein hohlzylindrisches Anpaßelement mit einem Außendurchmesser d vorgesehen ist, das von der Innenwand des Rechteck-Hohlleiters um ein Maß h einstellbar zurückgezogen ist, wobei die Größen S, d und h die optimale Anpassung des Rechteck-Hohlleiters bestimmen.

Die Erfindung hat den Vorteil, daß die früher durch induktive Blenden realisierte höhere Induktivität in der Nähe des Übergangs vom Hohlleiter in die Verzögerungsleitung praktisch durch Vergrößerung der Hohlleiterhöhe in der Umgebung des Strahleintritts in die Verzögerungsleitung mit Hilfe des Anpaßelements erreicht wird, das gegen die Breitseite der Hohlleiterinnenwand um ein Maß h.zurückgezogen ist. Das hohlzylindrische Anpaßelement wird zweckmäßig nach dem Einlöten der Verzögerungsleitung in den Zuleitungshohlleiter und vor dem Einlöten des Vakuumfensters durch Gewinde oder mit Hilfe definierter Beilagsscheiben auf optimale Anpassung eingestellt und in dieser Lage festgelötet.

Weitere Einzelheiten der Erfindung sollen an Hand eines in der Figur der Zeichnung dargestellten Ausführungsbeispiels näher erläutert werden. Dabei ist lediglich ein Schnitt durch den leitungsnahen Bereich des Koppelhohlleiters dargestellt. Zum Verständnis des Gesamtaufbaues der Lauffeldröhre sei auf die eingangs genannte deutsche Patentschrift verwiesen.

Der in der Figur dargestellte leitungsnahe Bereich des Koppelhohlleiters besteht aus einem Rechteck-Hohlleiter 1, der an seinem Boden mit einem Kurzschlußschieber 3 abgeschlossen ist, der im Rechteck-Hohlleiter 1 in einem Abstand S von der Längsachse 5 der Verzögerungsleitung 2 angeordnet ist. Die Verzögerungsleitung 2 besteht in diesem Ausführungsbeispiel aus einer Aufeinanderstapelung gleicher Scheiben 6. Jede Scheibe weist einen umlaufenden Steg, eine zentrale Bohrung (Elektronenstrahldurchtrittsöffnung 7) sowie eine Koppelöffnung 8 in Form eines Kreissegmentes auf und ist gegenüber der vorausgehenden Scheibe jeweils um 180⁰ verdreht. Auf diese Weise entsteht eine Verzögerungsleitung nach Art gekoppelter Hohlräume mit einer rückwärtslaufenden Grundwelle. Die Verzögerungsleitung 2 ist von einer nicht dargestellten metallischen Vakuumhülle umgeben, die Vakuumhülle ihrerseits von einem nicht dargestellten Permanentmagnetsystem. In Höhe der Längsachse 5 der Verzögerungsleitung 2 ist in der der Verzögerungsleitung 2 gegenüberliegenden Breitseite. des zur Einkopplung bzw. Auskopplung der HF-Energie dienenden Rechteck-Hohlleiters 1 ein hohlzylindrisches Anpaßelement 4 mit einem Außendurchmesser d vorgesehen, das von der Innenwand des Rechteck-Hohlleiters 1 um ein Maß h einstellbar zurückgezogen ist. Das Anpaßelement 4 hat in diesem Ausführungsbeispiel an der Außenwand des Rechteck-Hohlleiters 1 einen Absatz mit einem größeren Außendurchmesser. Das Einstellen des Maßes h wird zweckmäßig durch nicht dargestellte Beilagscheiben, die zwischen dem Absatz und der Außenwand des Rechteck-Hohlleiters 1 angebracht werden, vorgenommen. Bei einer bevorzugten Ausführungsform ist das Anpaßelement 4 mit einem Außengewinde versehen und in den Rechteckhohlleiter 1 eingeschraubt. Auf diese Weise läßt sich das Maß h einfach und genau einstellen. Bei dieser Ausführungsform kann auch auf den Absatz im Anpaßelement 4 verzichtet werden. Die breitbandige Anpassung des Koppelleiters erfolgt bei vorgegebenem Durchmesser d des Anpaßelementes 4 durch optimale Einstellung des Kurzschlußschiebers 3 und damit des Abstandes S sowie des Anpaßelementes 4 und damit des Maßes h. Anschließend werden der Kurzschlußschieber 3 und das Anpaßelement 4 arretiert.

## Patentansprüche

1. Lauffeldröhre, insbesondere Hochleistungswanderfeldröhre, mit einem räumlich periodischen Permanentmagnetsystem zur gebündelten Führung eines Elektronenstrahls und mit einer davon umgebenen Verzögerungsleitung, die aus hintereinanderliegenden Leitungszellen besteht, welche durch jeweils eine Elektronenstrahldurchtrittsöffnung und mindestens eine sich im wesentlichen in Umfangsrichtung erstreckende Koppelöffnung aufweisende Querwände getrennt sind, und zumindest an einer ihrer beiden Stirnseiten mit einem steglosen, im wesentlichen rechtwinklig von der Leitungsachse wegführenden Rechteck-Hohlleiter verkoppelt ist, dessen Breitseite senkrecht zur Längsachse der Verzögerungsleitung verläuft und dessen Schmalseite sich zur Yerzögerungsleitung hin auf etwa den Abstand benachbarter Querwände stetig verjüngt, dadurch gekennzeichnet , daß im Boden des Rechteck-Hohlleiters (1) im Abstand S von der Längsachse (5) der Verzögerungsleitung (2) ein Kurzschlußschieber (3) angeordnet ist, und daß in Höhe der Längsachse (5) der Verzögerungsleitung (2) in der der Verzögerungsleitung (2) gegenüberliegenden Breitseite des Rechteck-Hohlleiters (1) ein hohlzylindrisches Anpaßelement (4) mit einem Außendurchmesser d vorgesehen ist, das von der Innenwand des Rechteck-Hohlleiters (1) um ein Maß h einstellbar zurückgezogen ist, wobei die Größen S, d und h die optimale Anpassung des Rechteck-Hohlleiters (1) bestimmen.

2. Lauffeldröhre nach Anspruch 1, dadurch gekennzeichnet , daß das hohlzylindrische Anpaßelement (4) zum Einstellen des Maßes h mit einem Außengewinde versehen ist.

3. Lauffeldröhre nach Anspruch 1, dadurch gekennzeichnet , daß das Anpaßelement (4) an der Außenwand des Rechteck-Hohlleiters (1) einen Absatz mit größerem Außendurchmesser aufweist, so daß das Maß h mittels Beilagscheiben zwischen Absatz und Außenwand des Rechteck-Hohlleiters (1) einstellbar ist.
